# EUROPÄISCHE PATENTSCHRIFT

(11) **EP 1 163 867 B1**
(45) Veröffentlichungstag und Bekanntmachung des Hinweises auf die Patenterteilung: **15.11.2006**
(21) Anmeldenummer: 01113950.8
(22) Anmeldetag: 08.06.2001
(51) Int. Cl.: A47C 20/08, A47C 20/04

(54) **Matratzenauflagerung**
Mattress support
Support de matelas

(30) Priorität: 15.06.2000 DE 20010400 U
(43) Veröffentlichungstag der Anmeldung: 19.12.2001
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun

(56) Entgegenhaltungen:
- EP-A- 0 761 137
- EP-A- 0 891 730
- CH-A- 451 432
- DE-U- 29 602 931
- DE-U- 29 903 454

## Beschreibung

Die Erfindung betrifft eine Matratzenauflagerung, insbesondere einen Bettlattenrost mit Längs- und Querholmen, einem über Gelenke daran angelenkten Rückenteil mit Seiten- und Querholmen und einer daran über weitere Gelenke angelenkten Nackenstütze mit Seiten- und Querholmen und einen Verstellmechanismus.

Es ist ein Lattenrost bekannt, G 94 10 304 U1, der ein elektromotorisch verstellbares Rückenteil und eine Nackenstütze aufweist, wobei diese Bewegung von einem Aufstellhebel erzeugt wird, der an einem Längsholm drehbar gelagert ist und dessen freies Ende in eine Führung unterhalb der Nackenstütze eingreift, sodass bei einer Bewegungseinleitung aus einer waagerechten Position von Rückenteil und Nackenstütze heraus zuerst letztere angehoben und erst danach das Rückenteil mit verschwenkt wird.

Nachteilig an dieser vorbekannten Ausführungsform eines verstellbaren Lattenrostes ist die auf Grund der großen Hebelkräfte sehr massiv und damit platzaufwendig und wirtschaftlich ungünstig auszuführende Mechanik. Im aufgestellten Zustand eines Rückenteils und einer Nackenstütze werden auf Grund der ungünstig großen Hebellängen sehr große Kräfte in den Gelenken erzeugt, sodass mit dieser Vorrichtung doch nur eine sehr labile und sich bei außermittiger Belastung stark verwindende Konstruktion zur Verfügung gestellt wird.

Aufgabe der Erfindung ist es, eine Matratzenauflagerung, insbesondere einen Bettlattenrost mit einer gegenüber einem verstellbaren Rückenteil anhebbaren Nackenstütze zur Verfügung zu stellen, deren Verstellmechanismus leicht und wirtschaftlich herstellbar ist und der eine direkte Abstützung am Rückenteil gewährleistet.

Die Lösung dieser Aufgabe erfolgt in Verbindung mit den Oberbegriffsmerkmalen erfindungsgemäß durch die im kennzeichnenden Teil des Hauptanspruches angegebene technische Lehre.

Der Verstellmechanismus weist einen Verstellhebel auf, der an einem dem Gelenk des Rückenteils abgewandten Seite an diesem auf einer Drehachse verschwenkbar gelagert ist und der einen in einer am Längs- oder Querholm festgelegten Zwangsführung geführten Führungsbogen sowie einen entgegen gesetzten Hebelarm aufweist, der sich an einem dem Gelenk der Nackenstütze abgewandten Bereich an dieser abstützt, sodass bei einem Anheben des Rückenteils der Verstellhebel von der Zwangsführung des Führungsbogens um die Drehachse verschwenkt und die Nackenstütze von dem Hebelarm, sofort ab Verstellbeginn des Rückenteils mit diesem miteilend, bis zu ihrer Maximalauslenkung angehoben wird, woraufhin das Rückenteil mit der angehobenen Nackenstütze weiter alleine verschenkt wird.

Im angehoben Zustand der Nackenstütze liegt diese also unmittelbar über den Hebelarm und die Drehachse auf dem Querholm des Rückenteils auf, sodass hier keine Dreh- und Biegemomente über die Nackenstütze in das Rückenteil eingeleitet werden.

Weiterhin ist von Vorteil, dass dieser Verstellmechanismus der Nackenstütze von dem des Rückenteils gänzlich getrennt ist, sodass beide Verstellsysteme für sich optimiert ausgebildet werden können. Dadurch, dass auch keine feste Verbindung zwischen den Verstellmechanismen besteht, vereinfacht sich weiterhin der konstruktive Bauaufwand, da keinerlei Rücksicht auf sich möglicherweise gegenseitig behindernde Bewegungsabläufe genommen werden muss.

Vorteilhaft ist weiterhin, dass einfach über die Geometrie des Hebels die Verstellgeschwindigkeit und die Höhe der Verstellung auswählbar ist. Von besonderem Vorteil ist eine Ausführungsform, bei der der Hebel in seiner Länge variabel ausgebildet ist, sodass sich der Schwenkwinkel der Nackenstütze wahlfrei einstellen lässt.

Gemäß einer besonders bevorzugten Ausführungsform des Gegenstandes der Erfindung ist die Drehachse am Querholm des Rückenteils, die Zwangsführung am Querholm des Bettlattenrostes und ein Auflager für den Hebel am Querholm der Nackenstütze angeordnet. Ein solches Auflager ist jedoch nichtunbedingt erforderlich, da sich der Hebel auch unmittelbar am Querholm abstützen kann. Durch diese Anordnung kann der Verstellhebel in einer größtmöglichen Entfernung von dem Gelenk der Nackenstütze angeordnet werden, sodass eine im wesentlichen momentenfreie Abstützung der Nackenstütze möglich wird. Denkbar ist jedoch auch eine Anordnung des Verstellhebels samt Drehachse mit oder ohne einem zusätzlichen Auflager am Seitenholm eines Rückenteils, wobei die erfindungsgemäßen Verstellmechanismen bei einer solchen Ausführungsform auf beiden Innenseiten der Seitenholme eines Rückenteils angeordnet werden müssten.

Eine solche doppelte Anordnung zweier Verstellmechanismen an den Außenseiten eines Querholms eines Rückenteils bietet auch für den beschriebenen Verstellmechanismus eine weiter gesteigerte Stabilität der Abstützung der Nackenstütze.

Der Verstellhebel weist einen Hebelarm und einen Führungsbogen auf, zwischen denen die Drehachse angeordnet ist, wobei der Hebelarm in abgesenkter Position des Rückenteils und der Nackenstütze unter dieser anliegt und bei einer Verdrehung die Nackenstütze um ihr Gelenk nach oben verschwenkt. Der Schwenkwinkel ist dabei durch die einfache Variation der Länge des Hebelarms wählbar. Das Ende des Hebelarmes gleitet dabei entweder unmittelbar unter dem Querholm der Nackenstütze, bevorzugt jedoch unterhalb eines optimiert ausgebildeten Auflagers, wobei nach einer Drehung von etwa 90° der Hebelarm auf einem seitlichen Anschlag und mit seiner nun waagerechten Stützfläche auf dem Auflager aufliegt und die Kontaktfläche senkrecht oberhalb der Drehachse angeordnet ist, sodass bei einer Belastung der Nackenstütze kein Rückstellmoment in den Verstellhebel eingeleitet, sondern eine stabile Abstützung der Nackenstütze gewährleistet wird.

Der Führungsbogen des Verstellhebels ist in einer Zwangsführung geführt, die bevorzugterweise aus zwei einfachen Bolzen besteht, zwischen denen der Führungsbogen geführt ist, wobei die Länge und Form des Führungsbogens so gewählt ist, dass bei einem Anheben des Rückenteils sofort die Nackenstütze bis in ihre Maximalauslenkung mit verschwenkt wird und anschließend der Führungsbogen aus der Zwangsführung heraustritt, in die er beim Absinken des Rückenteils wieder eingeführt wird.

Um nicht ungewollt, beispielsweise beim Anheben der Nackenstütze durch eine Person, aus seiner stützenden Lage auszuschwenken, ist der Verstellhebel bevorzugterweise auf der Drehachse mit einer Feder versehen, die sich am Verstellhebel abstützt und den Hebelarm des Verstellhebels in einer unbelasteten Situation in einer etwa senkrechten Position hält. Zur sicheren Führung und zur Bewegungsbegrenzung des Verstellhebels kann in diesem zusätzlich eine viertelkreisartige Führung vorgesehen sein.

Vorteilhaft ist weiterhin eine Ausführungsform mit einem seitlichen mechanischen Anschlag oder sogar einer lösbaren Rastvorrichtung für den Verstellhebel, sodass dieser bei einer unbeabsichtigten seitlichen Belastung nicht aus seiner etwa senkrechten Position heraus seitlich zurückschwenken kann.

Nachfolgend ist ein Ausführungsbeispiel der Erfindung anhand der Zeichnungen näher beschrieben. Es zeigen:
- Fig. 1: einen Bettlattenrost in teilweise angehobener Position eines Rückenteils und vollständig angehobener Position einer Nackenstütze im Teilschnitt,
- Fig. 2: eine Seitenansicht der Fig. 1 im Teilschnitt und
- Fig. 3: eine Ansicht des Bettlattenrostes gemäß Fig. 2 im vollständig abgesenkten Zustand.

Die Matratzenauflagerung besteht bei diesen Ausführungsbeispielen aus einem Bettlattenrost 20, sie kann jedoch auch aus gegeneinander verschwenkbaren Böden oder auch einer Konstruktionen mit Einzelfederelementen gefertigt sein. Der Bettlattenrost 20 besteht im wesentlichen aus einem Längsholm 1 und einem Längsholm 2, an dem über ein Gelenk 16 ein Rückenteil 18 angelenkt ist, welches aus einem Seitenholm 3 und einem Querholm 4 mit zwischen den Seitenholmen, zeichnerisch nicht dargestellten Federlatten, besteht und an dem eine Nackenstütze über ein Gelenk 17 verschwenkbar angebracht ist, welche ihrerseits Seitenholme 5 und einen Querholm 6 besitzt, wobei auch hier zwischen den Querholmen 6, zeichnerisch nicht dargestellte Federleisten, vorgesehen sind.

Von dem Querholm 4 des Rückenteils 18 erstreckt sich eine Drehachse 10 nach innen, auf der der Verstellhebel 7 verdrehbar gelagert ist, welcher einen Führungsbogen 13 besitzt, der sich nach unten in eine Zwangsführung 8 erstreckt, welche am Querholm 2 des Bettlattenrostes 20 befestigt ist und im wesentlichen zwei Bolzen 9 aufweist, zwischen die sich der Führungsbogen 13 des Verstellhebels 7 zumindest in der abgesenkten und einer teilweisen angehobenen Position des Rückenteils 18 erstreckt. In eine vom Führungsbogen 13 entgegen gesetzte Richtung erstreckt sich ein Hebelarm 15, der an seinem Ende eine Stützfläche 12 aufweist, die rechtwinklig zu einer gedachten Längsachse des Hebelarms 15 durch die Drehachse 10 ausgebildet ist und die sich im angehobenen Zustand der Nackenstütze 19 an einer Fläche des Auflagers 14 abstützt, wobei sich die Stützfläche 12 senkrecht oberhalb der Drehachse 10 befindet, sodass der Querholm 6 der Nackenstütze 19 über den Hebelarm 15 unmittelbar am Querholm 4 des Rückenteils 18 abgestützt ist.

Der Verstellhebel 7 weist eine viertelkreisförmige Ausnehmung 11 um die Drehachse 10 als Bewegungsbegrenzung auf. Weiterhin ist auf der Drehachse 10 eine zeichnerisch nicht dargestellte Feder festgelegt, die den Verstellhebel 7 in entlastetem Zustand bei angehobenem Rückenteil 18 in einer etwa vertikalen Position hält, sodass zum einen, bei einer erneuten Belastung der Nackenstütze 19 wieder die direkte Abstützung gewährleistet ist und zum anderen, beim Absenken des Rückenteils18, das ordnungsgemäße Einführen des Führungsbogens 13 zwischen die Bolzen 9 der Zwangsführung 8 gewährleistet ist.

Beim Anheben des Rückenteils 19 des Bettlattenrostes 20 wird der Verstellhebel 7 von den Bolzen 9 der Zwangsführung 8 um die Drehachse 10 herum verschwenkt, wodurch der Hebelarm 15 des Verstellhebels 7 den Querholm 6 und die Nackenstütze 19 solange anhebt, bis der Verstellhebel 7 in eine etwa senkrechte Position gelangt ist, in der der Führungsbogen 13 des Verstellhebels 7 aus dem Eingriff der Zwangsführung 8 gelangt. Die Verstellhöhe und die Verstellgeschwindigkeit sind über die Geometrie des Hebels wahlfrei vorher bestimmbar. Zeichnerisch nicht dargestellt ist eine Ausführungsform eines Verstellhebels 7 mit einer Verlängerungsvorrichtung des Hebelarmes 15, die eine Variation der Verstellhöhe der Nackenstütze 19 erlaubt.

## Patentansprüche

1. Matratzenauflagerung, insbesondere Bettlattenrost, mit Längs- und Querholmen (1;2), einem über Gelenke (16) daran angelenkten Rückenteil (18) mit Seiten- und Querholmen (3;4) und einer über weitere Gelenke (17) am Rückenteil (18) angelenkten Nackenstütze (19) mit Seiten- und Querholmen (5;6) und mit einem Verstellmechanismus, **dadurch gekennzeichnet, dass** der Verstellmechanismus einen Verstellhebel (7) aufweist, der an einem dem Gelenk (16) des Rückenteils (18) abgewandten Seite an diesem auf einer Drehachse (10) verschwenkbar gelagert ist und der einen in einer am Längs- oder Querholm (2) festgelegten Zwangsführung (8) geführten Führungsbogen (13) sowie einen Hebelarm (15) aufweist, der sich an einem dem Gelenk (17) der Nackenstütze (19) abgewandten Bereich an dieser abstützt, sodass bei einem Anheben des Rückenteils (18) der Verstellhebel (7) von der Zwangsführung (8) des Führungsbogens (13) um die Drehachse (10) verschwenkbar und die Nackenstütze (19) von dem Hebelarm (15) mit dem Rückenteil (18) miteilend, anhebbar ist.

2. Matratzenauflagerung nach Anspruch 1, **dadurch gekennzeichnet, dass** die Drehachse (10) am Querholm (4) des Rückenteils (18) die Zwangsführung (8) am Querholm (2) des Bettlattenrostes (20) und das Auflager (14) am Querholm (6) der Nackenstütze (19) angeordnet ist.

3. Matratzenauflagerung nach Anspruch 2, **dadurch gekennzeichnet, dass** jeweils zwei Verstellmechanismen an einem Bettlattenrost (20) vorgesehen sind.

4. Matratzenauflagerung nach einem der vorgenannten Ansprüche, **dadurch gekennzeichnet, dass** die Zwangsführung (8) von zwei voneinander abstehenden Bolzen (9) gebildet wird, die auf einer Grundplatte angeordnet sind und zwischen denen der Führungsbogen (13) des Verstellhebels (7) geführt ist.

5. Matratzenauflagerung nach einem der vorgenannten Ansprüche, **dadurch gekennzeichnet, dass** der Hebelarm (15) des Verstellhebels (7) an einem am Querholm (6) der Nackenstütze (19) angeordneten Auflager (14) angreift, welches eine ebene Gleit- und Auflagerfläche für das vordere Ende, die Stützfläche (12) des Hebelarms (15) des Verstellhebels (7) aufweist.

6. Matratzenauflagerung nach einem der vorgenannten Ansprüche, **dadurch gekennzeichnet, dass** der Hebelarm (15) eine ebene Stützfläche (12) aufweist und im angehobenen Zustand der Nackenstütze (19) in einer vertikalen Position steht, die Stützfläche (12) rechtwinklig zu einer Längsachse durch den Hebelarm (15) und senkrecht oberhalb der Drehachse (10) angeordnet ist, sodass der Verstellmechanismus in dieser Position durch das Eigengewicht der Nackenstütze (19)und der darauf liegenden Matratze stabil gegen ein Zurückschwenken des Verstellhebels (7) verriegelbar ist.

7. Matratzenauflagerung nach einem der vorgenannten Ansprüche, **dadurch gekennzeichnet, dass** am Verstellmechanismus ein seitlicher Anschlag für den Verstellhebel (7) angeordnet ist.

8. Matratzenauflagerung nach einem der vorgenannten Ansprüche, **dadurch gekennzeichnet, dass** am Verstellmechanismus eine lösbare Rastvorrichtung für den Verstellhebel (7) angeordnet ist, mit der dieser in einer angehobenen Lage der Nackenstütze (19) gehalten ist.

9. Matratzenauflagerung nach einem der vorgenannten Ansprüche, **dadurch gekennzeichnet, dass** am Verstellhebel (7) im Bereich der Drehachse (10) eine Feder angreift, die im angehobenen Zustand der Nackenstütze (19) und außerhalb der Zwangsführung (8) befindlichen Führungsbogen (13) des Verstellhebels (7) diesen in einer vertikalen Position gegen einen Anschlag hält, aus der heraus der Führungsbogen (13) beim Absenken des Rückenteils (18) wieder in die Zwangsführung (8) einführbar ist.

10. Matratzenauflagerung nach einem der vorgenannten Ansprüche, **dadurch gekennzeichnet, dass** der Hebelarm (15) eine Verlängerungsvorrichtung aufweist.

## Claims

1. A mattress support, in particular a slatted bed frame, with longitudinal rails and cross rails (1;2), a back section (18) articulated by means of a hinge (16), with side rails and cross rails (3;4), and a neck support (19) articulated by means of a further hinge (17) on the back section (18), with side rails and cross rails (5;6), and with an adjustment mechanism, **characterised in that** the adjustment mechanism has an adjustment lever (7) which is supported on a side facing away from the hinge (16) of the back section (18) on an axis of rotation (10) such that it can swivel, and which has a guide elbow (13) that is guided in a positive guide (8) fixed to the longitudinal or cross rail (2) as well as a lever arm (15), which is braced against an area that is facing away from the hinge (17) of the neck support (19), so that when the back section (18) is raised the adjustment lever (7) can be swivelled around the axis of rotation (10) by the positive guide (8) of the guide elbow (13) and the neck support (19) can be raised by the lever arm (15) together with the back section (18).

2. The mattress support according to Claim 1, **characterised in that** the axis of rotation (10) is located on the cross rail (4) of the back section (18), the positive guide (8) is located on the cross rail (2) of the slatted bed frame (20), and the support (14) is located on the cross rail (6) of the neck support (19).

3. The mattress support according to Claim 2, **characterised in that** in each case two adjustment mechanisms are fitted to a slatted bed frame (20).

4. The mattress support according to one of the previous claims, **characterised in that** the positive guide (8) is formed by two bolts (9) protruding a distance apart, which are located on a base plate and between which the guide elbow (13) of the adjustment lever (7) is guided.

5. The mattress support according to one of the previous claims, **characterised in that** the lever arm (15) of the adjustment lever (7) makes contact with a support (14) located on the cross rail (6) of the neck support (19), which has a plane sliding and bearing surface for the front end, the supporting surface (12) of the lever arm (15) of the adjustment lever (7).

6. The mattress support according to one of the previous claims, **characterised in that** the lever arm (15) has a plane supporting surface (12), and in the raised state of the neck support (19) stands in a vertical position, the supporting surface (12) is located at right angles to a longitudinal axis through the lever arm (15) and vertically above the axis of rotation (10) so that the adjustment mechanism can be latched stably in this position by the self weight of the neck support (19) and the mattress that is lying upon it, to counter any swivelling back of the adjustment lever (7).

7. The mattress support according to one of the previous claims, **characterised in that** a lateral stop is located on the adjustment mechanism for the adjustment lever (7).

8. The mattress support according to one of the previous claims, **characterised in that** a releasable latching device for the adjustment lever (7) is located on the adjustment mechanism, with which the latter is held in a raised position of the neck support (19).

9. The mattress support according to one of the previous claims, **characterised in that** a spring makes contact with the adjustment lever (7) in the region of the area of the axis of rotation (10), which in the raised state of the neck support (19) and the guide elbow (13) of the adjustment lever (7) to be found outside the positive guide (8), holds the latter in a vertical position against a stop, out of which position the guide elbow (13) can be guided back into the positive guide (8) when the back section (18) is lowered.

10. The mattress support according to one of the previous claims, **characterised in that** the lever arm (15) has an extension device.

## Revendications

1. Support de matelas, en particulier un sommier à lattes, avec des barres longitudinales et transversales (1; 2), une partie arrière (18) articulée à celles-ci par des articulations (16) avec des barres latérales transversales (3; 4) et un appui-tête (19) articulé à la partie arrière (18) par l'intermédiaire d'articulations (17) supplémentaires avec des barres latérales et transversales (5; 6) et avec un mécanisme de réglage, **caractérisé en ce que** le mécanisme de réglage présente un levier de réglage (7) qui, sur un côté faisant dos à l'articulation (16) de la partie arrière (18), est monté de façon pivotable sur celle-ci sur un axe de rotation (10) et qui présente un arc de guidage (13) guidé sur un guidage forcé (8) fixé sur la barre longitudinale ou la barre transversale (2) ainsi qu'un bras de levier (15) qui s'appuie sur une zone faisant dos à l'articulation (17) de l'appui-tête (19) sur celui-ci, de sorte que lorsque la partie arrière (18) est soulevée, le levier de réglage (7) du guidage forcé (8) de l'arc de guidage (13) peut être pivoté autour de l'axe de rotation (10) et l'appui-tête (19) peut être soulevé par le bras de levier (15) conjointement avec la partie arrière (18).

2. Support de matelas selon la revendication 1, **caractérisé en ce que** l'axe de rotation (10) est disposé sur la barre transversale (4) de la partie arrière (18), le guidage forcé (8) est disposé sur la barre transversale (2) du sommier à lattes (20) et le support (14) est disposé sur la barre transversale (6) de l'appui-tête (19).

3. Support de matelas selon la revendication 2, **caractérisé en ce que** deux mécanismes de réglage sont prévus à chaque fois sur un sommier à lattes (20).

4. Support de matelas selon l'une quelconque des revendications précitées, **caractérisé en ce que** le guidage forcé (8) est formé de deux goujons à distance l'un de l'autre (9), qui sont disposés sur une plaque de base et l'arc de guidage (13) du levier de réglage (7) est guidé entre eux.

5. Support de matelas selon l'une quelconque des revendications précitées, **caractérisé en ce que** le bras de levier (15) du levier de réglage (7) est appliqué sur un support (14) disposé sur la barre transversale (6) de l'appui-tête (19), lequel support présente une surface plane de glissement et d'appui pour l'extrémité avant, la surface d'appui (12) du bras de levier (15) du levier de réglage (7).

6. Support de matelas selon l'une quelconque des revendications précitées, **caractérisé en ce que** le bras de levier (15) présente une surface d'appui plane (12) et se tient dans une position verticale dans l'état soulevé de l'appui-tête (19), la surface d'appui (12) est disposée à angle droit par rapport à l'axe longitudinal à travers le bras de levier (15) et perpendiculairement au-dessus de l'axe de rotation (10), de sorte que le mécanisme de réglage dans cette position peut être verrouillé par le poids propre de l'appui-tête (19) et du matelas posé dessus, d'une façon stable contre un basculement en arrière du levier de réglage (7).

7. Support de matelas selon l'une quelconque des revendications précitées, **caractérisé en ce qu'**une butée latérale est disposée sur le mécanisme de réglage pour le levier de réglage (7).

8. Support de matelas selon l'une quelconque des revendications précitées, **caractérisé en ce qu'**au niveau du mécanisme de réglage est disposé un dispositif à encliquetage détachable pour le levier de réglage (7), avec lequel ce dernier est maintenu dans une position soulevée de l'appui-tête (19).

9. Support de matelas selon l'une quelconque des revendications précitées, **caractérisé en ce qu'**un ressort est appliqué sur le levier de réglage (7) dans la zone de l'axe de rotation (10), lequel ressort maintient celui-ci dans une position verticale contre une butée dans l'état soulevé de l'appui-tête (19) et de l'arc de guidage (13) du levier de réglage (7) se trouvant à l'extérieur du guidage forcé (8), butée à partir de laquelle l'arc de guidage (13) peut être réintroduite dans le guidage forcé (8) lors de l'abaissement de la partie arrière (18).

10. Support de matelas selon l'une quelconque des revendications précitées, **caractérisé en ce que** le bras de levier (15) présente un dispositif prolongateur.
